# EUROPÄISCHE PATENTSCHRIFT

(11) **EP 3 024 982 B1**
(45) Veröffentlichungstag und Bekanntmachung des Hinweises auf die Patenterteilung: **28.11.2018**
(21) Anmeldenummer: 14757822.3
(22) Anmeldetag: 14.07.2014
(51) Int. Cl.: E01B 5/10

(54) **RILLENFÜLLKÖRPER MIT GEWEBEVERSTÄRKTER KONTAKTOBERFLÄCHE**
INSERT FOR A GROOVED RAIL COMPRISING A TEXTILE REINFORCED CONTACT SURFACE
REMPLISSAGE POUR UN RAIL À GORGE COMPRENANT UN RENFORT TEXTILE POUR LA SURFACE DE CONTACT

(30) Priorität: 26.07.2013 AT 6022013
(43) Veröffentlichungstag der Anmeldung: 01.06.2016
(73) Patentinhaber: Getzner Werkstoffe Holding GmbH, 6706 Bürs (AT)
(72) Erfinder: WALCH, Matthias, 6820 Frastanz (AT)
(74) Vertreter: Fechner, Thomas
(86) Internationale Anmeldenummer: PCT/AT2014/000139
(87) Internationale Veröffentlichungsnummer: WO 2015/010141

(56) Entgegenhaltungen:
- EP-A1- 2 298 991
- WO-A1-01/83889
- WO-A1-92/05313
- WO-A2-2014/008890
- DE-A1-102011 086 084
- DE-B- 1 117 631
- JP-A- H07 317 004

## Beschreibung

Die vorliegende Erfindung betrifft einen Rillenfüllkörper gemäß des Oberbegriffs des Patentanspruchs 1.

Rillenschienen werden als Schienen für Schienenfahrzeuge, insbesondere für Straßenbahnen und dergleichen, eingesetzt, bei denen der Schienenkopf, also der Teil der Rillenschiene, auf der das Rad des Schienenfahrzeuges läuft, eben mit der umgebenden Verkehrsfläche eingebaut wird. Die Rillen in der Rillenschiene, insbesondere im Schienenkopf, dienen der Aufnahme des jeweiligen Spurkranzes der Räder der Schienenfahrzeuge. Die Rillen in der Rillenschiene bilden eine Gefahrenquelle bzw. eine Sturzgefahr für Fahrzeuge mit geringer Reifenbreite, wie z.B. Fahrräder, Roller und Kinderwägen sowie für Fußgänger.

Um zu verhindern, dass Fußgänger oder die genannten Fahrzeuge beim Queren oder Überfahren der Rillenschiene in der Rille hängenbleiben, ist es beim Stand der Technik bereits bekannt, die Rille der Rillenschiene mit sogenannten Rillenfüllkörpern auszufüllen. Die Rillenfüllkörper müssen dabei elastisch sein, da sie beim Überfahren des Schienenfahrzeuges von den Spurkränzen der Räder des Schienenfahrzeuges eingedrückt werden und anschließend die Rille ja wieder ausfüllen sollen, um ihre Schutzfunktionen wahrzunehmen.

Aus der EP 2 298 991 A1 ist es bekannt, Rillenfüllkörper mit ihrer Befestigungsoberfläche mittels eines Klebebandes oder eines Flüssigklebstoffs in die Rille der Rillenschiene einzukleben. Ähnliches wird auch in der DE 87 07 445 U1 vorgeschlagen, wobei hier zusätzlich an dem Rillenfüllkörper noch Haltelippen vorgesehen sind.

Auch die EP 0 550 476 B1 zeigt in Fig. 1 einen Rillenfüllkörper. Diese Schrift schlägt auch vor, die dort als Profilstreifen bezeichneten Körper durch mindestens eine Gewebeeinlage zu verstärken. Diese Schrift lehrt also im Inneren des Rillenfüllkörpers Gewebeeinlagen vorzusehen, um den Füllkörper zu verstärken.

Die Erfahrung hat nun gezeigt, dass der Rillenfüllkörper insbesondere an seiner Kontaktoberfläche, welche in der in der Rille angeordneten Betriebsstellung des Rillenfüllkörpers aus der Rille herausweist, besonders stark belastet und abgenutzt wird. Bei der Kontaktoberfläche handelt es sich somit um die Oberfläche des Rillenfüllkörpers, welche beim Überfahren des Rillenfüllkörpers direkt mit dem Spurkranz des Schienenfahrzeuges in Berührung kommt. Darüber hinaus wird diese Kontaktoberfläche des Rillenfüllkörpers natürlich auch durch alle anderen Verkehrsteilnehmer besonders stark belastet. Es handelt sich also um den Bereich des Rillenfüllkörpers, welcher besonders schnell abgenützt wird und damit einen Ersatz des Rillenfüllkörpers notwendig macht.

Aus der nicht vorveröffentlichten WO 2014/008890 A2 ist es bekannt, an der nach oben aus der Rille heraus weisenden Kontaktoberfläche des Rillenfüllkörpers eine Verstärkungsschicht aus härterem Material, vorzugsweise aus einem Elastomer, anzuordnen. Die WO 01/83889 A1 offenbart eine Verstärkungsschicht aus einem Multi-Durometer-Material für einen Schienenschuh. Bei der JP 7-317004 ist eine Verstärkungsplatte an der nach oben aus der Rille hinaus weisenden Kontaktoberfläche eines Rillenfüllkörpers 1 vorgesehen.

Aufgabe der Erfindung ist es, die Lebensdauer gattungsgemäßer Rillenfüllkörper zu erhöhen.

Die Erfindung schlägt hierfür einen Rillenfüllkörper gemäß Patentanspruch 1 vor.

Die Verstärkungsschicht ist genau an der Oberfläche des Rillenfüllkörpers ausgebildet, an der der Rillenfüllkörper am stärksten beansprucht ist. Hierdurch wird die Lebensdauer des Rillenfüllkörpers besonders effektiv erhöht.

Die Rille der Rillenschiene befindet sich dabei meist im Schienenkopf der Rillenschiene. Dies ist der Bereich der Rillenschiene, welcher die Lauffläche bereitstellt, über die die Räder des Schienenfahrzeuges abrollen. Die Rille dient, wie bereits eingangs erläutert, der Aufnahme des Spurkranzes des jeweiligen Rades des Schienenfahrzeuges.

Die Verstärkungsschicht kann, z.B. mittels der weiter hinten genannten Kleberarten und insbesondere auf dem Elastomergrundkörper aufgeklebt sein. Die Verstärkungsschicht kann aber auch direkt an dem Elastomergrundkörper, an dessen äußerer Oberfläche angebracht werden, während der Elastomergrundkörper noch nicht ausgehärtet ist. Nach dem Aushärten ergibt sich dann ebenfalls ein sehr starker Verbund zwischen Elastomergrundkörper und Verstärkungsschicht. In diesem Zusammenhang ist es günstig, wenn die Verstärkungsschicht, vorzugsweise direkt, an einer äußeren Oberfläche des Elastomergrundkörpers angeordnet ist.

Die Erfindung sieht die Varianten vor, dass die Verstärkungsschicht ein Kunststoffgewebe, vorzugsweise ein Polyamidgewebe, oder ein Metallgewebe, vorzugsweise mit oder aus Stahlfäden, ausweist oder daraus besteht. Die Verstärkungsschicht gemäß der Erfindung kann aber auch ineinandergreifende Metallringe aufweisen oder daraus bestehen. In der zuletzt genannten Variante wird auf der Kontaktoberfläche eine Art Kettenpanzer ausgebildet. Im Falle eines Kunststoffgewebes oder eines Metallgewebes werden besonders stabile Verstärkungsschichten zur Verfügung gestellt, wenn diese Gewebe eine Panamabindung aufweisen.

Der Elastomergrundkörper kann aus zumindest einem geschäumten Elastomer bestehen oder ein solches zumindest aufweisen. Besonders bevorzugte erfindungsgemäße Rillenfüllkörper sehen vor, dass der Elastomergrundkörper aus zumindest einem, insbesondere geschäumten, Polyurethan besteht oder ein solches zumindest aufweist. Es kann sich aber auch um andere Elastomere zur Ausbildung des Elastomergrundkörpers handeln. Hier sind Kautschuk, insbesondere Naturkautschuk, bzw. Gummi als Beispiele zu nennen. Der Elastomergrundkörper sollte, wie eingangs bereits erwähnt, jedenfalls elastisch verformbar sein. Dabei kann es in der Praxis zu einem sogenannten Druckverformungsrest kommen. Dies bedeutet, dass nicht die gesamte Verformung des Elastomergrundkörpers sich wieder elastisch zurückbildet.

Der Rillenfüllkörper ist günstigerweise, wie die Rille in der Rillenschiene auch, längsersteckt ausgebildet.

Weitere Merkmale und Einzelheiten bevorzugter Ausgestaltungsformen der Erfindung werden beispielhaft in der nachfolgenden Figurenbeschreibung erläutert. Es zeigen:
Fig. 1 eine schematisierte Schnittdarstellung durch eine Rillenschiene, in die der erfindungsgemäße Rillenfüllkörper noch nicht fertig eingesetzt ist;
Fig. 2 eine ähnliche Darstellung zu Fig. 1, allerdings mit fertig in der Rille der Rillenschiene befestigtem Rillenfüllkörper;
Fig. 3 einen Schnitt durch den Elastomergrundkörper und die zur Verstärkung der Kontaktoberfläche vorgesehenen Verstärkungsschicht;
Fig. 4 die Anordnung aus Fig. 3, allerdings mit einer Klebschicht an der Befestigungsoberfläche;
Fig. 5 einen entsprechenden Schnitt durch das fertiggestellte Ausführungsbeispiel des Rillenfüllkörpers;
Fig. 6 eine beispielhafte Darstellung zur Beflockung der Befestigungsoberfläche;
Fig. 7 bis 9 einen schematisierten Versuchsaufbau für die Dehnbarkeitsprüfung;
Fig. 10 eine vergrößerte Darstellung eines Beispiels einer Verstärkungsschicht mit einer Panamabindung;
Fig. 11 eine vergrößerte Darstellung einer Verstärkungsschicht mit ineinander greifenden Metallringen.

In den Fig. 1 und 2 sind jeweils Schnitte durch die Rillenschiene 3 sowie den Rillenfüllkörper 1 gezeigt. In Fig. 1 ist der Rillenfüllkörper 1 noch nicht in die Rille 2 eingesetzt, welche sich im Schienenkopf 36 der Rillenschiene 3 befindet. Fig. 2 zeigt die Betriebsstellung, in der der Rillenfüllkörper 1 in die Rille 2 der Rillenschiene 3 eingeklebt ist. Der Rillenfüllkörper 1 weist einen Elastomergrundkörper 4 auf. An dessen Befestigungsoberfläche 5, welche zum Einkleben des Rillenfüllkörpers 1 in die Rille 2 der Rillenschiene 3 vorgesehen ist, weist der Rillenfüllkörper 1 die Faserschicht 6 auf. In dem hier gezeigten Ausführungsbeispiel sind die Fasern 7 mittels der Klebschicht 10 am Elastomergrundkörper 4 festgeklebt. Die Fasern 7 der Faserschicht 6 stehen, wie in Fig. 1 gut zu sehen ist, so lang der Rillenfüllkörper 1 noch nicht in die Rille 2 eingeklebt ist, zumindest teilweise frei über den sonstigen Rillenfüllkörper 1 über. Das Festkleben des erfindungsgemäßen Rillenfüllkörpers 1 in der Rille 2 erfolgt über die Klebstoffschicht 13. Fig. 2 zeigt ein Beispiel einer Anordnung mit einer Rillenschiene 3 mit zumindest einer Rille 2 mit zumindest einem erfindungsgemäßen Rillenfüllkörper 1, wobei in der Rille 2 zumindest eine Klebstoffschicht 13 auf der Rillenschiene 3 angeordnet ist und die Faserschicht 6 des Rillenfüllkörpers 1 zu dessen Befestigung in der Rille 2 an der Klebstoffschicht 13 befestigt ist. Bevorzugt ist die Faserschicht 6 in der fertig eingeklebten Stellung gemäß Fig. 2 in die Klebstoffschicht 13 eingebettet. Dies bedeutet, dass vorzugsweise vorgesehen ist, dass die Faserschicht 6 bei der Montage des Rillenfüllkörpers 1 in der Rille 2 so weit in die Klebstoffschicht 13 eingedrückt wird, dass der Klebstoff der Klebstoffschicht 13 in die Zwischenräume zwischen den Fasern 7 der Faserschicht 6 eindringt, womit eine besonders dauerhafte Verbindung zwischen Rillenfüllkörper 1 und Rillenschiene 3 erreicht wird.

Als Kleber sowohl für die Ausbildung der Klebschicht 10 zwischen Elastomergrundkörper 4 und Faserschicht 6 als auch zur Ausbildung der Klebstoffschicht 13 zwischen der Befestigungsoberfläche 5 des Rillenfüllkörpers 1 und der Rillenschiene 3 können verschiedene, beim Stand der Technik bekannte Kleberarten verwendet werden. Dies sind z.B. Einkomponenten-Polyurethankleber, genauso wie Zweikomponenten-Polyurethankleber, Cyanacrylatkleber, wie auch Acrylatkleber.

Der Elastomergrundkörper 4 kann, wie eingangs bereits ausgeführt, aus unterschiedlichen Elastomeren bestehen. Günstigerweise besteht er aus einem geschäumten Elastomer oder weist zumindest ein geschäumtes Elastomer auf. Besonders bevorzugte Ausgestaltungsformen sehen vor, dass der Elastomergrundkörper aus zumindest einem, insbesondere geschäumten, Polyurethan besteht, oder ein solches zumindest aufweist. Der Elastomergrundkörper 4 hat dabei günstigerweise eine Shore Härte von Shore A 5 bis 70, vorzugsweise 10 bis 40. Besonders bevorzugt ist hier der Bereich von Shore A 15 bis 30. Die in Anlehnung an EN ISO 527 an einer Probekörperform Typ 5 nach EN ISO 527-3 allerdings mit einer Dicke von 5mm am Elastomergrundkörper 4 bestimmte Reißdehnung beträgt günstigerweise über 200%, vorzugsweise über 300%. Der Druckverformungsrest nach EN ISO 1856 bei einer 50% Stauchung bei 23° Celsius über eine Dauer von 72 Stunden gemäß des Verfahrens B nach EN 1856 und bei einer Messung 30 Minuten nach Entlastung, ist bei bevorzugten Elastomergrundkörpern günstigerweise kleiner 20%, vorzugweise kleiner 10%.

Die Fasern 7 können aus Kunststoff, wie z.B. Polyamid, Polyester oder Viskose bestehen. Genauso gut können Glasfasern oder Karbonfasern oder Metallfasern oder sogar auch natürliche Fasern wie z.B. aus Baumwolle eingesetzt werden. Die Faserschicht 6 kann durch Wirrfasern, Gewebe und dergleichen ausgebildet sein. Günstigerweise ist dabei jeweils vorgesehen, dass zwischen den Fasern 7 Zwischenräume bestehen, in die der Klebstoff der Klebstoffschicht 13 eindringen kann.

Besonders bevorzugt ist vorgesehen, dass die Faserschicht 6 als eine Beflockung der Befestigungsoberfläche 5 ausgebildet ist. Es handelt sich dabei also um einzelne Fasern 7, welche nicht direkt miteinander verbunden sind und auch nicht Teil eines in sich verbundenen textilen Flächengebildes sind. Die Fasern sind also nur indirekt miteinander verbunden, sei es nun durch die Klebschicht 10 oder die Klebstoffschicht 13 oder durch ihre Befestigung direkt im Elastomergrundkörper 4. Hierbei ist günstigerweise vorgesehen, dass die Fasern 7 der Faserschicht 6 mit einem ihrer Enden 8 am Elastomergrundkörper 4 befestigt sind und mit ihren gegenüberliegenden, von dem Elastomergrundkörper 4 wegweisenden Ende 9 frei auskragen. Im unbelasteten Zustand ist günstigerweise vorgesehen, dass die Fasern 7 zumindest im Wesentlichen gerade verlaufend ausgebildet sind. Bei der Beflockung stehen die Fasern 7 der Faserschicht 6 im unbelasteten Zustand, günstigerweise im Wesentlichen parallel zueinander. Im Wesentlichen parallel bezeichnet dabei neben der mathematisch korrekten Parallelität auch Abweichungen von +/- 10° hiervon. Zwischen den Fasern 7 sind die bereits genannten Zwischenräume vorgesehen, in die der Klebstoff der Klebstoffschicht 13 im Sinne der festen Verbindung einbringen kann. Insgesamt bilden die Fasern 7 der Faserschicht 6 im Falle einer Beflockung eine borstenartige Struktur. Zur Befestigung der Fasern bzw. ihrer Enden 8 am restlichen Rillenfüllkörper 1 bzw. am Elastmergrundkörper 4 gibt es verschiedene Varianten. Zum einen ist die in den Fig. 1, 2, 5 und 6 konkret dargestellte Variante möglich, bei der die Fasern 7 der Faserschicht 6 in einer Klebschicht 10 der Befestigungsoberfläche 5 befestigt sind. Alternativ können die Fasern 7 der Faserschicht 6 auch direkt in dem Elastomergrundkörper 4 befestigt sein. Hierzu können die Fasern 7 in den Elastomergrundkörper 4 eingeschossen werden, bevor dieser vollständig ausgehärtet ist.

Die Eindringtiefe der Fasern 7 in die Klebschicht 10 oder in das Material des Elastomergrundkörpers 4 liegt günstigerweise im Bereich von 0,1mm bis 0,5mm, besonders bevorzugt im Bereich von 0,2mm bis 0,3mm. Die Länge der Fasern 7, insbesondere im Falle einer Beflockung, liegt vorteilhafterweise im Bereich von 0,5mm bis 10mm, vorzugsweise im Bereich von 2mm bis 5mm. Es ist möglich, dass die Fasern 7 alle im Wesentlichen die gleiche Länge aufweisen. Im Wesentlichen die gleiche Länge soll hier bedeuten, dass die Abweichungen der einzelnen Fasern von der größten Faserlänge weniger als 10% betragen. Es ist aber auch möglich, verschieden lange Fasern 7 zu verwenden um die Faserschicht 6 auszubilden. Im Sinne der bereits genannten frei auskragenden Enden 9 der Fasern 7 ist es günstig, wenn die Fasern 7 zu zumindest 50% ihre Gesamtlänge, bevorzugt zu mehr als zwei Drittel ihrer Gesamtlänge, über die Klebschicht 10 oder im Falle eines direkten Einbringens über die entsprechende Oberfläche des Elastomergrundkörpers 4 frei überstehen.

Verfahren zur Herstellung eines entsprechenden Rillenfüllkörpers 1 sehen allgemein vor, dass Fasern 7 der Faserschicht 6, vorzugsweise mittels Beflockung, in einer Klebschicht 10 des Rillenfüllkörpers 1 oder direkt im Elastomergrundkörper 4 bei dessen vollständigem Aushärten befestigt werden.

In Fig. 6 ist schematisiert die Vorgehensweise dargestellt, bei der die Fasern 7 mittels Beflockung in der Klebschicht 10 befestigt werden.

Zunächst wird hierbei in an sich bekannter Art und Weise der Elastomergrundkörper 4 zum Beispiel durch Aufschäumen von Polyrethan gebildet, wobei, wie später noch im Detail ausgeführt, an der Kontaktoberfläche 11 eine Verstärkungsschicht 12 beim Aufschäumprozess mit eingelegt oder anschließend befestigt werden kann. Hieraus ergibt sich der Aufbau, wie er im Querschnitt beispielhaft in Fig. 3 gezeigt ist.

Das Aufbringen der Klebschicht 10 und das Beflocken mit den Fasern 7 kann dann, wie beispielhaft in Fig. 6 gezeigt, in einem Durchlaufverfahren durchgeführt werden. Der Elastomergrundkörper 4 wird hierzu auf ein sich in Vorschubrichtung 27 bewegendes Band 28 gelegt. Mittels einer sich drehenden Auftragswalze 29 wird die Klebschicht 10 auf die entsprechende Oberfläche des Elastomergrundkörpers 4 aufgetragen. Dieser Zwischenschritt ist in einem Querschnitt durch den noch nicht fertiggestellten Rillenfüllkörper 1 in Fig. 4 gezeigt, in der noch die Faserschicht 6 fehlt.

Die Fasern 7 sind zunächst in einem Dosierbehälter 30 bevorratet. Zur gleichmäßigen Dosierung zur Austrittsöffnung 31 dient beispielsweise eine sich drehende Dosierwalze (Dosierbürste) 32. Die Fasern 7 werden an einer Elektrode 33 vorbeigeführt. Die Gegenelektrode kann beispielsweise vom Band 28 gebildet werden, indem dies mit einer entsprechenden Erdung 34 versehen ist. Durch das zwischen der Elektrode 33 und der genannten Gegenelektrode ausgebildete elektrostatische Feld, werden die Fasern 7 ausgerichtet. Dieses Feld kann auch zur Beschleunigung der Fasern in Richtung zur Klebschicht 10 dienen. Auch die Schwerkraft bewirkt eine Beschleunigung der Fasern 7 in Richtung zur Klebschicht 10. Alternativ oder zusätzlich können die Fasern 7 auch mittels Druckluft oder dergleichen beschleunigt werden. Beim Auftreffen der Fasern 7 auf der Klebschicht 10 werden die Enden 8 der Fasern 7 in die Klebschicht 10 eingeschossen und beim Aushärten der Klebschicht 10 so verankert, sodass sich die bereits erläuterte Struktur der Faserschicht 6 ergibt. Alternativ zur Auftragswalze 29 wäre es natürlich auch genauso gut möglich, den die Klebschicht 10 bildenden Klebstoff auf den Elastomergrundkörper 4 oder auf einen sonstigen Bestandteil des Rillenfüllkörpers 1 aufzusprühen oder aufzudrucken.

In einer bereits angedeuteten modifizierten Ausführungsform könnte die Klebschicht 10 auch vollständig entfallen, wenn die Fasern 7 mit ihren Enden 8 direkt in das noch nicht oder noch nicht wieder ausgehärtete Elastomer des Elastomergrundkörpers 4 z.B. in der bereits geschilderten Art und Weise eingeschossen bzw. eingebettet werden. Die Fixierung der Enden 8 der Fasern 7 im Elastomergrundkörper 4 würde dann bei entsprechendem Aushärten des Elastomergrundkörpers 4 erfolgen. Ein Querschnitt durch einen erfindungsgemäßen Rillenfüllkörper 1, bei dem die Fasern 7 mit ihren Enden 8 in einer auf dem Elastomergrundkörper 4 aufgebrachten Klebschicht 10 angeordnet sind, um die Befestigungsoberfläche 5 auszubilden, ist in Fig. 5 gezeigt.

Der beispielhaft in den Fig. 1 bis 5 gezeigte Rillenfüllkörper 1 ist an seiner Kontaktoberfläche 11, welche, wie in Fig. 2 zu sehen, in der in der Rille 2 angeordneten Betriebsstellung des Rillenfüllkörpers 1 aus der Rille 2 herausweist, mit einer Verstärkungsschicht 12 verstärkt, welche ein anderes Material aufweist, als der Elastomergrundkörper 4. Dass die Kontaktoberfläche 11 aus der Rille 2 herausweist, bedeutet dabei nicht zwingend, dass die Kontaktoberfläche 11 bzw. die Verstärkungsschicht 12 über die sie umgebende Oberfläche der Rillenschiene 2 übersteht. Es sagt vielmehr nur aus, dass die Kontaktoberfläche 11 die Oberfläche des Rillenfüllkörpers 1 ist, welche in der Betriebsstellung in Richtung aus der Rille 2 heraus zeigt bzw. beim Blick in die Rille 2 vom Rillenfüllkörper 1 sichtbar ist. Bei der Kontaktoberfläche 11 handelt es sich insbesondere um die Oberfläche des Rillenfüllkörpers 1, welche, insbesondere beim Befahren der Rillenschiene 3 mit dem Schienenfahrzeug durch den Spurkranz der Räder des Schienenfahrzeuges, besonders stark belastet wird. Die Verstärkungsschicht 12 dient dazu, die Lebensdauer des Rillenfüllkörpers 1 zu erhöhen, indem der darunter liegende Elastomergrundkörper 4 durch die Verstärkungsschicht 12 möglichst gut gegen Zerschneiden, Zerquetschen und Abrieb und dergleichen geschützt wird. In besonders bevorzugten Ausgestaltungsformen ist dabei vorgesehen, dass die Verstärkungsschicht 12, vorzugsweise direkt an einer äußeren Oberfläche des Elastomergrundkörpers 4 angeordnet ist. Die Verstärkungsschicht 12 kann sich dabei, wie im gezeigten Ausführungsbeispiel auch realisiert, auf der der Befestigungsoberfläche 5 entgegengesetzten Seite des Elastomergrundkörpers 4 befinden.

Bei der Verstärkungsschicht 12 handelt es sich um ein Kunststoffgewebe, vorzugsweise um ein Polyamidgewebe, oder ein Metallgewebe z.B. aus Stahlfasern. Es ist aber auch möglich, die Verstärkungsschicht 12 mit oder aus ineinandergreifenden Metallringen 15 auszubilden. Im Falle eines Kunststoffgewebes 14 oder eines Metallgewebes kann eine sogenannte Panamabindung gewählt werden, wie sie beispielhaft in Fig. 10 gezeigt ist. Dabei handelt es sich um eine Gewebeart, bei der jeweils zwei oder auch mehrere, jeweils parallel verlaufende Fäden 35 in Form von Kett- und Schussfäden miteinander verwebt werden. Im Falle eines Polyamidgewebes weist dies günstigerweise eine Flächendichte zwischen 100g/m² und 2500g/m², vorzugsweise zwischen 300g/m² und 1000g/m² auf.
Fig. 11 zeigt beispielhaft eine Ausbildung der Verstärkungsschicht 12 mittels ineinander greifender Metallringe 15. Es handelt sich dabei um einen Ringverbund, ähnlich wie er für Kettenhemden, -handschuhe und dergleichen verwendet wurde und wird. In diesem Fall liegt die Flächendichte günstigerweise zwischen 500g/m² und 5000g/m², bevorzugt zwischen 1500g/m² und 3500g/m. Der Drahtdurchmesser liegt bevorzugt zwischen 0,2mm und 1,5mm, vorzugsweise zwischen 0,4mm und 1,0mm. Der Ringaußendurchmesser der Metallringe 15 liegt bevorzugt zwischen 1,0mm und 15mm, vorzugsweise zwischen 2,5mm und 10mm.

Unabhängig von der Art der Ausgestaltungsform bildet die Verstärkungsschicht 12 günstigerweise immer eine äußere Oberfläche des Rillenfüllkörpers 1, nämlich diejenige Kontaktoberfläche 11 des Rillenfüllkörpers 1, welche der maximalen Belastung und dem maximalen Abrieb ausgesetzt ist. Die Verstärkungsschicht 12 kann, z.B. mit den oben bezüglich der Klebschicht 10 und der Klebstoffschicht 13 genannten Klebstoffarten, aufgeklebt, insbesondere auf den Elastomergrundkörper 4 aufgeklebt sein. Sie kann aber auch vor dem Aushärten auf den Elastomergrundkörper 4 auf diesen aufgebracht und durch dessen Aushärten befestigt werden.

Um die Verstärkungsschicht 12 entsprechend stark auszubilden, wird sie günstigerweise einer Dehnbarkeitsprüfung unterzogen. In einer bevorzugten Variante ist dabei vorgesehen, dass die Verstärkungsschicht 12 eine Dehnbarkeitsprüfung mit einhunderttausend aufeinanderfolgenden Be- und Entlastungsvorgängen zerstörungsfrei besteht, bei der ein Streifen 16 der von dem sonstigen Rillenfüllkörper 1 losgelösten Verstärkungsschicht 12 mit 270mm Länge 17 und 25mm Breite 18, welcher an seinen Längsenden 19 jeweils über seine gesamte Breite 18 und ansonsten frei hängend und gestreckt fixiert ist, bei jedem Belastungsvorgang mittig zwischen seinen Längsenden 19 von einem, an seiner den Streifen 16 berührenden Kontaktfläche 20 abgerundeten Stempel 21 in Richtung 22 orthogonal zur direkten Verbindung 23 der Längsenden 19 des Streifens 16 um 25 mm ausgelenkt und anschließend beim Entlastungsvorgang wieder entlastet wird, wobei eine Länge 24 der Kontaktfläche 20 des Stempels 21 sich zumindest über die gesamte Breite 18 des Streifens 16 erstreckt und der Stempel 21 in Längsrichtung 25 des Streifens 16 gesehen eine Breite 26 von 5 mm aufweist. Der Streifen 16 bzw. die Verstärkungsschicht 12 weisen dabei günstigerweise über ihre gesamte Breite 18 und Länge 17 eine konstante Dicke auf. Im entlasteten Zustand wird der Streifen 16 zwischen den Fixierungen 37 so eingespannt, dass er frei hängend gestreckt hängt, aber ansonsten auch in Längsrichtung 25 des Streifens 16 nicht weiter vorgespannt ist. Der Versuchsaufbau zur Durchführung dieser Dehnbarkeitsprüfung ist in den Fig. 7 bis 9 schematisch gezeigt, wobei die Fig. 7 und 8 Seitenansichten zeigen.

In Fig. 7 ist der unbelastete Zustand dargestellt. Fig. 8 zeigt den Zustand, bei dem der Stempel 21 mit seiner abgerundeten Kontaktfläche 20 beim Belastungsvorgang den Streifen 16 in der Mitte zwischen den Längsenden 19 in Richtung 22 orthogonal zur in Fig. 8 gestrichelt eingezeichneten direkten Verbindung 23 der Längsenden 19 um 25mm auslenkt. Das Auslenken und Entlasten erfolgt in 100000 aufeinanderfolgenden Be- und Entlastungsvorgängen. Besteht die Verstärkungsschicht 12 bzw. der Streifen 16 diese Dehnbarkeitsprüfung ohne abzureißen, so ist eine ausreichende Dehnbarkeit der geprüften Ausgestaltungsform der Verstärkungsschicht 12 erwiesen.

Fig. 9 zeigt eine Draufsicht auf den Streifen 16 und die rechteckige Grundfläche des Stempels 21 mit seiner, in Längsrichtung 25 des Streifens 16 gesehen, zu bestimmenden Breite 26 von 5mm und seiner dazu in orthogonaler Richtung zu messenden Länge 24, welche sich, wie in Fig. 9 auch gezeigt, zumindest über die gesamte Breite 18 des Streifens 16 erstrecken muss.

Bevorzugte Ausgestaltungsformen einer Verstärkungsschicht 12 erreichen nach bestandener Dehnbarkeitsprüfung bei einer Schnittfestigkeitsprüfung gemäß EN 388 eine Leistungsstufe von mindestens 1, vorzugsweise von mindestens 3 oder 4.

**Legende zu den Hinweisziffern:**

| | | | |
|---|---|---|---|
| 1 | Rillenfüllkörper | 29 | Auftragswalze |
| 2 | Rille | 30 | Dosierbehälter |
| 3 | Rillenschiene | 31 | Austrittsöffnung |
| 4 | Elastomergrundkörper | 32 | Dosierwalze |
| 5 | Befestigungsoberfläche | 33 | Elektrode |
| 6 | Faserschicht | 34 | Endung |
| 7 | Faser | 35 | Faden |
| 8 | Ende | 36 | Schienenkopf |
| 9 | Ende | 37 | Fixierung |
| 10 | Klebschicht | | |
| 11 | Kontaktoberfläche | | |
| 12 | Verstärkungsschicht | | |
| 13 | Klebstoffschicht | | |
| 14 | Kunststoffgewebe | | |
| 15 | Metallring | | |
| 16 | Streifen | | |
| 17 | Länge | | |
| 18 | Breite | | |
| 19 | Längsende | | |
| 20 | Kontaktfläche | | |
| 21 | Stempel | | |
| 22 | Richtung | | |
| 23 | direkte Verbindung | | |
| 24 | Länge | | |
| 25 | Längsrichtung | | |
| 26 | Breite | | |
| 27 | Vorschubrichtung | | |
| 28 | Band | | |

## Patentansprüche

1. Rillenfüllkörper (1) zum zumindest teilweisen Ausfüllen einer Rille (2) einer Rillenschiene (3), wobei der Rillenfüllkörper (1) einen elastisch verformbaren Elastomergrundkörper (4) aufweist, **dadurch gekennzeichnet, dass** der Rillenfüllkörper (1) an einer Kontaktoberfläche (11), welche in der in der Rille (2) angeordneten Betriebsstellung des Rillenfüllkörpers (1) aus der Rille (2) herausweist, mit einer Verstärkungsschicht (12) verstärkt ist, welche ein anderes Material aufweist als der Elastomergrundkörper (4), wobei die Verstärkungsschicht (12) ein Kunststoffgewebe (14), vorzugsweise ein Polyamidgewebe, oder ein Metallgewebe oder ineinandergreifende Metallringe (15) aufweist oder daraus besteht.

2. Rillenfüllkörper (1) nach Anspruch 1, **dadurch gekennzeichnet, dass** der Elastomergrundkörper (4) aus zumindest einem geschäumten Elastomer besteht oder ein solches zumindest aufweist.

3. Rillenfüllkörper (1) nach Anspruch 1 oder 2, **dadurch gekennzeichnet, dass** der Elastomergrundkörper (4) zumindest aus einem Polyurethan besteht oder ein solches zumindest aufweist.

4. Rillenfüllkörper (1) nach einem der Ansprüche 1 bis 3, **dadurch gekennzeichnet, dass** die Verstärkungsschicht (12), vorzugsweise direkt, an einer äußeren Oberfläche des Elastomergrundkörpers (4) angeordnet ist.

5. Rillenfüllkörper (1) nach einem der Ansprüche 1 bis 4, **dadurch gekennzeichnet, dass** das Kunststoffgewebe (14) oder Metallgewebe eine Panamabindung aufweist.

6. Rillenfüllkörper (1) nach einem der Ansprüche 1 bis 5, **dadurch gekennzeichnet, dass** die Verstärkungsschicht (12) eine Dehnbarkeitsprüfung mit einhunderttausend aufeinanderfolgenden Be- und Entlastungsvorgängen zerstörungsfrei besteht, bei der ein Streifen (16) der von dem sonstigen Rillenfüllkörper (1) losgelösten Verstärkungsschicht (12) mit 270mm Länge (17) und 25mm Breite (18), welcher an seinen Längsenden (19) jeweils über seine gesamte Breite (18) und ansonsten frei hängend und gestreckt fixiert ist, bei jedem Belastungsvorgang mittig zwischen seinen Längsenden (19) von einem, an seiner den Streifen (16) berührenden Kontaktfläche (20) abgerundeten Stempel (21) in Richtung (22) orthogonal zur direkten Verbindung (23) der Längsenden (19) des Streifens (16) um 25 mm ausgelenkt und anschließend beim Entlastungsvorgang wieder entlastet wird, wobei eine Länge (24) der Kontaktfläche (20) des Stempels (21) sich zumindest über die gesamte Breite (18) des Streifens (16) erstreckt und der Stempel (21) in Längsrichtung (25) des Streifens (16) gesehen eine Breite (26) von 5 mm aufweist.

7. Rillenfüllkörper (1) nach Anspruch 6, **dadurch gekennzeichnet, dass** der Streifen (16) nach bestandener Dehnbarkeitsprüfung bei einer Schnittfestigkeitsprüfung gemäß EN 388 eine Leistungsstufe von mindestens 1, vorzugsweise von mindestens 3 oder 4, erreicht.

8. Rillenfüllkörper (1) nach einem der Ansprüche 1 bis 7, **dadurch gekennzeichnet, dass** der Rillenfüllkörper (1) eine Befestigungsoberfläche (5) zum Einkleben des Rillenfüllkörpers (1) in die Rille (2) der Rillenschiene (3) aufweist und an der Befestigungsoberfläche (5) eine Faserschicht (6) ausgebildet ist.

9. Rillenfüllkörper (1) nach einem der Ansprüche 1 bis 8, **dadurch gekennzeichnet, dass** die Faserschicht (6) als eine Beflockung der Befestigungsoberfläche (5) ausgebildet ist.

## Claims

1. Groove filler (1) for at least partly filling a groove (2) in a grooved rail (3), the groove filler (1) comprising a resiliently deformable elastomer main body (4), **characterised in that**, on a contact surface (11) that faces out of the groove (2) when the groove filler (1) is in the operation position arranged in the groove (2), the groove filler (1) is reinforced by a reinforcement layer (12) that comprises a different material from the elastomer main body (4), the reinforcement layer (12) comprising or consisting of a plastics fabric (14), preferably a polyamide fabric, or a metal fabric or interlocking metal rings (15).

2. Groover filler (1) according to claim 1, **characterised in that** the elastomer main body (4) consists of or at least comprises at least one foamed elastomer.

3. Groove filler (1) according to either claim 1 or claim 2, **characterised in that** the elastomer main body (4) consists of or at least comprises at least one polyurethane.

4. Groove filler (1) according to any of claims 1 to 3, **characterised in that** the reinforcement layer (12) is preferably directly arranged on an outer surface of the elastomer main body (4).

5. Groove filler (1) according to any of claims 1 to 4, **characterised in that** the plastics fabric (14) or metal fabric comprises a basket weave.

6. Groove filler (1) according to any of claims 1 to 5, **characterised in that** the reinforcement layer (12) withstands an elasticity test involving one hundred thousand successive stressing and de-stressing processes without being destroyed, in which test a strip (16) of the reinforcement layer (12) detached from the rest of the groove filler (1), said strip measuring 270 mm in length (17) and 25 mm in width (18) and being fixed in place across its entire width (18) at each longitudinal end (19) but otherwise being freely suspended and stretched, is flexed during each stressing process by 25 mm in the centre between its longitudinal ends (19) in the direction (22) orthogonal to the direct connection (23) of the longitudinal ends (19) of the strip (16) by a ram (21) that is rounded at its contact surface (20) that comes into contact with the strip (16), and is then relieved of stress again during the de-stressing process, a length (24) of the contact surface (20) of the ram (21) extending at least over the entire width (18) of the strip (16) and the ram (21) having a width (26) of 5 mm when viewed in the longitudinal direction (25) of the strip (16).

7. Groove filler (1) according to claim 6, **characterised in that**, after passing the elasticity test, the strip (16) achieves a rating class of at least 1, preferably of at least 3 or 4, in a cut resistance test in accordance with EN 388.

8. Groove filler (1) according to any of claims 1 to 7, **characterised in that** the groove filler (1) comprises an attachment surface (5) for gluing the groove filler (1) into the groove (2) in the grooved rail (3) and a fibre layer (6) is formed on the attachment surface (5).

9. Groove filler (1) according to any of claims 1 to 8, **characterised in that** the fibre layer (6) is formed as a flocking of the attachment surface (5).

## Revendications

1. Corps de remplissage de gorge (1) servant à remplir au moins en partie une gorge (2) d'un rail à gorge (3), dans lequel le corps de remplissage de gorge (1) présente un corps de base en élastomère (4) déformable élastiquement, **caractérisé en ce que** le corps de remplissage de gorge (1) est renforcé, au niveau d'une surface de contact (11), laquelle pointe en dehors de la gorge (2) dans la position de fonctionnement, disposée dans la gorge (2), du corps de remplissage de gorge (1), d'une couche de renforcement (12), laquelle présente un matériau autre que celui du corps de base en élastomère (4), dans lequel la couche de renforcement (12) présente un tissu synthétique (14), de préférence un tissu en polyamide ou un tissu métallique ou des bagues métalliques (15) imbriquées les unes dans les autres ou en est constituée.

2. Corps de remplissage de gorge (1) selon la revendication 1, **caractérisé en ce que** le corps de base en élastomère (4) est constitué d'au moins un élastomère expansé ou présente au moins un tel élastomère.

3. Corps de remplissage de gorge (1) selon la revendication 1 ou 2, **caractérisé en ce que** le corps de base en élastomère (4) est constitué d'au moins un polyuréthane ou présente au moins un tel polyuréthane.

4. Corps de remplissage de gorge (1) selon l'une quelconque des revendications 1 à 3, **caractérisé en ce que** la couche de renforcement (12) est disposée de préférence directement au niveau d'une surface extérieure du corps de base en élastomère (4).

5. Corps de remplissage de gorge (1) selon l'une quelconque des revendications 1 à 4, **caractérisé en ce que** le tissu synthétique (14) ou le tissu métallique présente une armure Panama.

6. Corps de remplissage de gorge (1) selon l'une quelconque des revendications 1 à 5, **caractérisé en ce que** la couche de renforcement (12) réussit avec succès sans destruction un test de l'élasticité avec cent mille opérations de charge et de décharge se suivant les unes les autres, où une bande (16) de la couche de renforcement (12) détachée du reste du corps de remplissage de gorge (1) avec une longueur (17) de 270 mm et une largeur (18) de 25 mm, laquelle est bloquée au niveau de ses extrémités longitudinales (19) respectivement sur sa largeur (18) totale et sinon en suspension libre et de manière étirée, à chaque opération de charge au centre entre ses extrémités longitudinales (19) par un poinçon (21) arrondi au niveau de sa face de contact (20) touchant la bande (16) en direction (22) de manière orthogonale par rapport à la liaison (23) directe des extrémités longitudinales (19) de la bande (16) est déviée de 25 mm et est à nouveau déchargée immédiatement après lors d'une opération de décharge, dans lequel une longueur (24) de la face de contact (20) du poinçon (21) s'étend au moins sur l'ensemble de la largeur (18) de la bande (16) et le poinçon (21) présente vu dans le sens longitudinal (25) de la bande (16) une largeur (26) de 5 mm.

7. Corps de remplissage de gorge (1) selon la revendication 6, **caractérisé en ce que** la bande (16) atteint, une fois le test d'élasticité passé avec succès, lors d'un contrôle de la résistance aux coupures selon la norme EN 388, un niveau de performance d'au moins 1, de préférence d'au moins 3 ou 4.

8. Corps de remplissage de gorge (1) selon l'une quelconque des revendications 1 à 7, **caractérisé en ce que** le corps de remplissage de gorge (1) présente une surface de fixation (5) servant à introduire par collage le corps de remplissage de gorge (1) dans la gorge (2) du rail à gorge (3), et une couche à base de fibres (6) est réalisée au niveau de la surface de fixation (5).

9. Corps de remplissage de gorge (1) selon l'une quelconque des revendications 1 à 8, **caractérisé en ce que** la couche à base de fibres (6) est réalisée sous la forme d'un flocage de la surface de fixation (5).
